# FASCICULE DE BREVET EUROPEEN

(11) **EP 0 801 445 B1**
(45) Date de publication et mention de la délivrance du brevet: **28.05.2003**
(21) Numéro de dépôt: 97400604.1
(22) Date de dépôt: 18.03.1997
(51) Int. Cl.: H01R 12/16, H01R 13/658, H01R 13/639

(54) **Connecteur blindé, notamment du type comprenant une fiche et une embase destinée à être fixé à un support plan**
Abgeschirmte Steckdose bestehend aus Kontaktstiften und Halterung für die Montage an Halteplatten
Shielded receptacle connector comprising pin contacts and frame for mounting on a supporting substrate

(30) Priorité: 12.04.1996 FR 9604595
(43) Date de publication de la demande: 15.10.1997
(73) Titulaire: FCI, 75009 Paris (FR)
(72) Inventeur: Thenaisie, Jacky, 72000 Le Mans (FR); Champion, Patrick, 72560 Change (FR)
(74) Mandataire: Somnier, Jean-Louis

(56) Documents cités:
- EP-A- 0 627 789
- WO-A-94/10724

## Description

La présente invention concerne un connecteur blindé et plus précisément un connecteur blindé du type comprenant une fiche et une embase destinée à être fixée à un support plan, notamment une plaque de circuit imprimé.

On connaît de nombreux éléments de connexion destinés à être fixés, par soudure, à une plaque de circuit imprimé munie de trous métallisés.

La Demanderesse a proposé dans la demande de brevet européen EP-A-0 649 195 un élément de connexion comportant un pontet isolant présentant une section en forme de "U" et des éléments de contacts coudés débouchant à l'intérieur de la structure en "U" par une extrémité. L'autre extrémité est insérée en force ("press fit") dans des trous métallisés d'une plaque de circuit imprimé. En outre, selon une caractéristique intéressante, il comporte un corps isolant arrière entourant les éléments de contact électriques dans leur partie coudée et un pion de rétention inséré également dans la plaque de circuit imprimé.

Cet élément de connexion forme une embase destinée à recevoir une fiche de forme complémentaire. Les dispositions retenues permettent avantageusement de protéger le pontet lors des opérations de soudure à la vague de l'élément de connexion et des autres composants de la carte.

Pour certaines applications, il est nécessaire de disposer d'un connecteur insensible aux perturbations électromagnétiques, notamment lorsque les signaux véhiculés sont des signaux dits "faibles" et à haute ou très haute fréquence. Pour ce faire, les éléments du connecteur doivent être munis d'un blindage. En outre, on doit réaliser une bonne continuité de masse entre les deux éléments (fiche et embase), d'une part, et entre l'embase et la carte de circuit imprimé, d'autre part.

Il a été proposé des éléments de connexion blindés, par exemple dans les brevets US-A-5 277 624 (Patrick CHAMPION et al.), US-A-5 259 773 (Patrick CHAMPION et al.) ou US-A-5 356 301 (Patrick CHAMPION et al.). Ces éléments de connexions, modulaires, permettent de réaliser des contacts électriques à partir d'une carte mère et/ou d'une carte fille.

Pour réaliser la continuité de masse, il est prévu deux languettes métalliques élastiques en forme de crosse, solidaires de l'embase et coopérant avec des orifices percés dans des parois en vis à vis de l'embase, de manière à venir en contact galvanique avec le blindage de la fiche correspondante. Bien que ce couple de languettes exercent une force de pression sur la fiche, la rétention de la fiche à l'intérieur de l'embase est surtout réalisée par l'insertion des éléments de contacts mâles de l'un des composants (par exemple l'embase) dans les contacts femelles de l'autre composant (par exemple la fiche). En d'autres termes, il n'est pas prévu un verrouillage réel et la qualité de la continuité de masse peut fluctuer.

Le document WO 94/10724 décrit un connecteur dont l'embase est prolongée par des languettes métalliques conçues pour se verrouiller avec le blindage la fiche lors de l'accouplement avec celle-ci, une lame de contact élastique étant prévue à l'intérieur de l'embase pour établir un contact électrique entre les blindages de l'embase et de la fiche en position accouplée.

L'invention se fixe donc comme but premier de remplir simultanément deux fonctions, à savoir une bonne continuité de masse entre l'embase et la fiche, et d'assurer un verrouillage effectif entre l'embase et la fiche, et ce sans avoir recours à des moyens complexes.

L'invention a donc pour objet un connecteur blindé comprenant une embase et une fiche destinées à être accouplées par insertion de la fiche dans l'embase, la fiche étant recouverte d'un blindage en matériau conducteur de l'électricité sur au moins une de ses parois, caractérisé en ce qu'au moins une première paroi de l'embase, correspondant à celle de la fiche, est recouverte d'un blindage en matériau conducteur de l'électricité, en ce que ce blindage est prolongé vers l'avant de l'embase par une lame par une lame comprenant :
- au moins une languette formant ressort, de manière à appuyer sur le blindage de la fiche lors de l'insertion de celle-ci et permettre un contact galvanique entre les blindages de la fiche et de l'embase, et
- des premiers moyens d'accrochage destinés à coopérer avec des second moyens d'accrochage complémentaires, prévus sur la fiche pour verrouiller la fiche dans l'embase, après insertion complète de celle-ci.

Dans une variante de réalisation préférée, elle conserve en outre, pour l'embase, l'essentiel de la structure avantageuse de l'élément de connexion selon la demande de brevet européen EP-A-0 649 195 précitée.

Pour atteindre le but fixé, l'invention prévoit notamment un élément de blindage formant ressort, prolongeant le blindage principal de l'embase, assurant une bonne continuité de masse en appuyant sur sensiblement toute sa largeur sur le blindage de la fiche.

Dans la variante préférée, l'élément de blindage comporte un harpon coopérant avec un orifice prévu dans une paroi de la fiche pour assurer la fonction verrouillage.

L'ensemble n'augmente pas de façon sensible la complexité des opérations de fabrication, ni le prix de revient.

L'invention sera mieux comprise et d'autres caractéristiques et avantages apparaîtront à la lecture de la description qui suit en référence aux figures annexées, et parmi lesquelles :
- La figure 1 illustre un mode de réalisation préféré pour une embase de connecteur selon l'invention ;
- Les figures 2a à 2c sont des figures de détail illustrant l'élément de blindage formant ressort associé à l'embase selon la figure 1 ;
- La figure 3 illustre la phase de montage du blindage sur l'embase de la figure 1 ;
- La figure 4 illustre les phases de montage des organes de blindages d'une embase selon l'invention ;
- La figure 5 illustre, en coupe, un connecteur selon l'invention pour lequel la fiche et verrouillée dans l'embase ;
- La figure 6 illustre, en coupe, le déverrouillage de la fiche hors de l'embase.

Pour fixer les idées, sans que cela limite en quoique ce soit la portée de l'invention, on va décrire ci-après un exemple de réalisation préférée du connecteur selon l'invention, à savoir un connecteur comprenant une embase dont la structure est sensiblement conforme à celle décrite dans la demande de brevet européen EP-A-0 649 195 précitée. Aussi dans ce qui suit, seul les éléments indispensables à la bonne compréhension de l'invention seront précisés. Pour une description plus détaillée de l'embase, on se reportera avec profit à cette demande de brevet européen.

La figure 1 illustre une telle embase 1, en coupe longitudinale. En dehors des dispositions spécifiques à l'invention, qui seront explicitées ci-après, elle comprend essentiellement trois parties : un pontet isolant avant 10, de section en forme de "U", un isolant arrière 11 et un jeu d'éléments de contacts électriques 6 recourbés à 90°. Le pontet avant 10 comporte deux branches latérales, 12 et 13, et une région centrale 14 transpercée par les éléments de contacts électriques 6. Dans l'exemple illustré, il s'agit d'éléments mâles. Le nombre d'éléments de contacts électriques 6 et leur disposition dépend de l'application spécifique. Ils sont en général organisés sous une forme matricielle : lignes et colonnes. Les parties avants 61 (linéaires) débouchent entre les branches, 12 et 13, et sont destinées à être insérées dans des contacts femelles portés par une fiche (non représentée sur la figure 1).

Les banches, 12 et 13, forment en face avant une embouchure comprenant des lèvres évasées (biseaux), 15 et 16.

Le corps isolant arrière 11 recouvre l'arrière des éléments de contact électriques 6, au moins sur la zone comprise entre la région centrale 14 du pontet 10 et le coude de ces éléments de contact électrique. Les extrémités 60 des parties verticales de ceux-ci sont insérées en force ("press fit") dans des trous métallisés d'une plaque de circuit imprimé CI, et soudés de façon habituelle.

Le corps isolant arrière 11 est avantageusement muni d'un pion de rétention 12 enfoncé également dans la plaque de circuit imprimé CI.

Selon une première caractéristique de l'invention, l'embase est munie d'au moins un organe de blindage et préférentiellement de deux : 2-4 et 5, disposés sur les faces, supérieure et inférieure, respectivement, des branches supérieure et inférieure, 12 et 13, de l'embase 1. Il s'agit de plaques de métal dont l'épaisseur est faible, cependant suffisante pour conserver un effet ressort. Pour fixer les idées, pour des embases contenues dans un cube d'environ 30 mm de côté, l'épaisseur typique est de 0,3 mm.

Outre la fonction primaire de blindage de l'embase 1, ce système permet aussi une bonne continuité de masse avec le blindage d'une fiche 7 insérée dans l'embase 1, comme il le sera montré en regard de la figure 5. Enfin, dans la variante préférée, il permet un verrouillage de cette même fiche 7 à l'intérieur de l'embase.

L'organe de blindage supérieur comprend deux plaques 2 et 4. Il est illustré de façon plus détaillée par les figures 2a à 2b. La figure 2a illustre, en coupe, les deux plaques, 2 et 4, composant l'organe supérieur. La figure 2b illustre, en éclaté, ces deux plaques avant assemblage et la figure 2c illustre un détail du dessous de la plaque 2, après rotation de 180°.

La plaque 2, ou barrette de verrouillage, est constituée d'un corps principal 20, prolongé en face avant par des pattes 22 formant ressort (trois dans l'exemple décrit), dont la forme est sensiblement celle d'un "V" évasé. Ce corps principal 20 est prolongé sur l'arrière par des languettes recourbées 21 (trois dans l'exemple décrit) destinées à s'accrocher sur l'arrière du pontet 10. Pour se faire, on prévoit une fente ou des orifices appropriés 17 sur la région centrale 14.

La plaque 4 comporte un corps principal 40 recouvrant la surface supérieure de la branche supérieure 12 et prolongé sur l'avant par des languettes recourbées 42 (trois dans l'exemple décrit) destinées à s'accrocher sur l'avant du pontet 10, plus précisément sur la lèvre évasée supérieure 15.

Toutefois, avant de solidariser ces deux plaques, 12 et 13, avec le pontet 11, il y lieu de les assembler. Pour ce faire, on prévoit une rangée d'orifices 41 (trois dans l'exemple décrit) dans le corps principal 40 de la plaque 4 et des languettes 25 découpées dans le corps principal 20 de la plaque 2. Comme le montre la figure 2b, les deux plaques, 2 et 4, sont rapprochées et accolées l'une à l'autre (flèche verticale), les languettes 25 étant introduites dans les orifices 41. Ensuite, par un mouvement de translation relatif (flèche horizontale), les deux plaques sont solidarisés par l'engagement des languettes 25 dans les orifices 41.

Il suffit d'encliqueter cet ensemble, plaques 2 et 4, sur l'embase comme le montre la figure 4. On accroche les languettes recourbées 42 à la lèvre 15 et, par effet de ressort, on encliquette les languettes recourbées 21 dans la fente ou les orifices 17.

L'organe de blindage inférieur 5 est illustré plus particulièrement par les figures 3a à 3c.

Il comprend un corps principal 50 recouvrant sensiblement la face inférieure du bras inférieur 13 du pontet 10. Ce corps principal 50 se prolonge, vers l'avant, par des languettes ou frotteurs 52 recourbées sur elles-mêmes, de manière à faire ressort. En alternance avec ces languettes, on a prévu des crochets 53, constitués également par des languettes recourbées sur elles-mêmes mais de moindre hauteur. Enfin, il est également prévu un jeu de languettes ou harpons 54, découpées sur l'avant du corps principal 50, mais en arrière des languettes 53.

Ces harpons 54 coopèrent avec les languettes 53 pour que la plaque 5 puisse être accrochée sur la lèvre inférieure 16 du pontet 10, comme le montre plus particulièrement la figure 4. Cette dernière présente une paroi arrière 19a abrupte de manière à ce qu'elle soit emprisonnée entre les languettes 53 qui glissent sur la paroi avant 19b, en pente douce, le harpon 54 qui s'encliquette sur la face arrière 19a. Les languettes recourbées 52, formant ressort, rentrent à l'intérieur du pontet 10.

Dans une première variante illustrée par la figure 3a, le corps principal se prolonge par une paroi verticale 51, repliée pour former un plateau horizontal 55. Ce dernière comporte un orifice 56 destiné à recevoir le pion de rétention 12, avant d'insérer celui-ci dans le circuit imprimé CI. Selon cette variante, la plaque 5 est solidarisée à l'embase 1, d'une part, par le jeu de languettes avants, 53 et 54, d'autre part, par le pion de rétention 12, comme le montre la figure 4.

On prévoit avantageusement des pattes recourbées supplémentaires 57, sur l'arrière du plateau horizontal 55. Celles-ci, comme le montre la figure 3b, sont insérées en force dans des trous métallisés Tm, réalisés dans la plaque de circuit imprimé CI. Cette variante permet une bonne reprise de masse sur le circuit imprimé.

Dans une seconde variante, illustrée par la figure 3c, la plaque inférieure, 5', comporte toujours un corps principal 50', qui se termine par une paroi verticale 51', mais le plateau horizontal est remplacé par un repli vers l'intérieur 55' destiné à être inséré dans une fente 18 prévue sur l'arrière de la région centrale 14 du pontet 10.

Selon la caractéristique la plus importante de l'invention, les organes de blindages jouent un triple rôle, blindage proprement dit, continuité de masse entre, au moins l'embase et la fiche (et préférentiellement avec aussi le circuit imprimé) et verrouillage/déverrouillage de la fiche dans l'embase.

Pour illustrer plus complètement ces fonctions, on va considérer la figure 5 qui illustre un connecteur complet selon l'invention, comprenant une embase 1 (telle qu'elle vient d'être décrite) et une fiche 7.

Cette dernière comprend classiquement un corps principal 70, en matériau isolant, emprisonnant un jeu d'éléments de contact électriques 8, complémentaires aux éléments de contact électriques 6, en nombre égal, et disposés dans l'espace de manière appropriée pour que le couplage électrique puisse s'effectuer par introduction des premiers dans les seconds.

Le jeu d'éléments de contact électriques 8 est relié sur l'arrière de la fiche 7 (dans l'exemple décrit) à un câble multibrins 71.

Dans une variante préférée de l'invention, on prévoit un blindage des parois extérieures, supérieure et inférieure, de la fiche 7 : plaques 9a et 9b, respectivement.

La continuité de masse entre la fiche 7 et l'embase 1 est réalisée par le frottement des frotteurs 52 sur le blindage 9b, d'une part, et par le frottement des pattes 22 formant ressort sur le blindage 9a, plus précisément de la zone 26 constituant le bas du "V" (voir figure 2c).

On constate que cette zone est très importante puisqu'elle couvre pratiquement toute la largeur du bras supérieur 12 (à l'exception des zones restreintes des harpons 24, dont le rôle sera précisé ci-après, et des fentes entre pattes 22). Le contact galvanique est donc de bonne qualité, d'autant plus que les frotteurs 52 contribuent également à ce contact et, qui plus est, par effet ressort, ont tendance à repousser le corps principal 70 vers le haut (c'est-à-dire vers les pattes 22).

La fonction verrouillage, pour sa part, est réalisée simplement par cet effet ressort. En effet, si on munit le blindage 9a d'orifices 90a coopérant avec les harpons 24, lorsque la fiche 7 est entièrement enfoncée dans l'embase 1, les harpons 24 s'encliquettent dans ces orifices. Cette opération verrouille donc la fiche 7 à l'intérieur de l'embase et permet le frottement effectif des zones 26 des pattes 22 sur le blindage 9a.

Pour la majorité des applications, l'accouplement de la fiche 7 sur l'embase 1 doit être réversible. Il faut don pouvoir déverrouiller la fiche 7 et pouvoir l'extraire hors de l'embase 1.

Pour ce faire, dans une variante préférée de l'invention, on prévoit une pièce rapportée 3, en matériau isolant. Cette pièce a la forme générale d'une languette comprenant une ou plusieurs fente(s) 32 dans la ou lesquelles les extrémités des languettes 22 de la plaque 2 peuvent être insérées (voir figure 1). Pour pouvoir solidariser cette pièce rapportée 3 à la plaque 2, on prévoit des orifices 31 dans le fond de la ou des fente(s) 32, de manière à ce que les harpons 23, réalisés sur les extrémités des languettes 22 s'encliquettent dans ces orifices. On obtient ainsi un verrouillage de la pièce rapportée 3 sur la plaque 2.

L'extrémité inférieure avant 33 de la pièce rapportée 3 est biseautée, le fond 34 étant plat. Lorsque l'on enfonce la fiche 7, le fond 34 de la pièce rapportée glisse sur la paroi supérieure du corps 70 de la fiche 7, ou plus précisément sur le blindage 9a. Les harpons 24 s'introduisent dans les orifices 90a occasionnant le verrouillage de la fiche et le contact galvanique des zones 26, comme décrit précédemment.

Si on appuie sur l'avant de la pièce rapportée 3 (force F₁), du fait du biseau précité 33, celle-ci bascule et les harpons 24 sont extirpés de leurs logements 90a. Si on maintient cet appui et que l'on exerce une force de retrait (flèche F₂), la fiche peut alors être dégagée de l'embase 1, le biseau 33 glissant sur la paroi supérieure de la fiche 7. Ces deux opérations (pression et retrait) peuvent être effectuées simplement. Il suffit d'appuyer avec, par exemple, le pouce d'une main sur l'avant de la pièce rapportée 3, formant levier, et d'exercer une traction sur la fiche 7 avec l'autre main.

A la lecture de ce qui précède, on constate aisément que l'invention atteint bien les buts qu'elle s'est fixés. Elle permet tout à la fois un blindage efficace, une bonne continuité de masse entre l'embase et la fiche (et également, dans une variante préférentielle, avec le circuit imprimé), ainsi qu'un verrouillage de la fiche dans l'embase. Le déverrouillage est obtenu simplement par l'adjonction d'une pièce rapportée.

A titre subsidiaire, la disposition relative des frotteurs 52 et des languettes 22 permet un bon guidage de la fiche 7, lors de son introduction dans l'embase 1.

Ces dispositions n'impliquent pas une augmentation sensible de la complexité du connecteur, ni des opérations de fabrication (ce par rapport à un connecteur blindé). Comme il a été montré en regard de la figure 4, le montage s'effectue simplement. Le surcoût en composants est insignifiant. Il concerne essentiellement l'adjonction d'une pièce rapportée, réalisée en matériau isolant bon marché.

Il doit être clair cependant que l'invention n'est pas limitée aux seuls exemples de réalisations précisément décrits, notamment en relation avec les figures 1 à 6. Notamment des variations de formes et/ou de dimensions ne constituent que des choix d'ordre technologique, imposés par des applications spécifiques. De même, les matériaux utilisables sont les matériaux usuels du domaine.

Enfin, d'autres structures de connecteurs peuvent être mises en oeuvre, notamment en ce qui concerne l'embase. Bien que l'enseignement de l'invention soit particulièrement intéressant pour des connecteurs dont l'embase est destinée à être fixée sur une plaque de circuit imprimé, il doit être clair que cette condition n'est pas indispensable.

## Revendications

1. Connecteur blindé comprenant une embase (1) et une fiche (7) destinées à être accouplées par insertion de la fiche (7) dans l'embase (1), la fiche étant recouverte d'un blindage (9a) en matériau conducteur de l'électricité sur au moins une de ses parois, **caractérisé en ce qu'**au moins une première paroi de l'embase (1), correspondant à celle de la fiche (7), est recouverte d'un blindage (2, 4) en matériau conducteur de l'électricité, **en ce que** ce blindage (2, 4) est prolongé vers l'avant de l'embase (1) par une lame comprenant :
- au moins une languette (22) formant ressort, de manière à appuyer sur le blindage (9a) de la fiche (1) lors de l'insertion de celle-ci et permettre un contact galvanique entre les blindages de la fiche (7) et de l'embase (7), et
- des premiers moyens d'accrochage (24) destinés à coopérer avec des second moyens d'accrochage (90a) complémentaires, prévus sur la fiche (7) pour verrouiller la fiche (7) dans l'embase (1), après insertion complète de celle-ci.

2. Connecteur selon la revendication 1, **caractérisé en ce que** le blindage (2, 4) s'encliquette sur l'extérieur de la paroi de l'embase (1) par des moyens d'accrochage constitués d'ergots terminaux (21) s'encastrant dans une rainure (17) de l'embase (1)

3. Connecteur selon la revendication 2, **caractérisé en ce que** la lame prolongeant le blindage sur l'avant de l'embase (1) comprend plusieurs languettes (22) séparées par des fentes étroites, de manière à ce que la zone d'appui (26) couvre sensiblement la largeur du blindage (9a) de la fiche (7).

4. Connecteur selon la revendication 3, **caractérisé en ce que** chaque languette formant ressort (22) est dotée d'une section en forme de "V", le bas du "V" frottant sur le blindage (9a) de la fiche (7).

5. Connecteur selon l'une quelconque des revendications 1 à 4, **caractérisé en ce que** le blindage est constitué par un empilement de deux plaques (2, 4) munies de moyens d'accrochage constitués de découpes complémentaires (25, 41), l'une des plaques (2) portants les ergots terminaux (21), l'autre (4) portant les pattes recourbées (42), l'ensemble des plaques s'encliquetant sur la paroi de l'embase (1).

6. Connecteur selon l'une quelconque des revendications 1 à 5, **caractérisé en ce que** les seconds moyens d'accrochage sont constitués par des orifices (90a) percés dans le blindage (9a) de la fiche (7) et les premiers moyens d'accrochage sont constitués par des harpons (24) s'encliquetant dans ces orifices (90a).

## Patentansprüche

1. Abgeschirmter Verbinder mit einer Buchse (1) und einem Stecker (7), die dazu bestimmt sind, durch Einführen des Steckers (7) in die Buchse (1) gekoppelt zu werden, wobei der Stecker auf mindestens einer seiner Wände von einer Abschirmung (9a) aus stromleitendem Material bedeckt ist, **dadurch gekennzeichnet, daß** mindestens eine erste Wand der Buchse (1) entsprechend derjenigen des Steckers (7) mit einer Abschirmung (2, 4) aus stromleitendem Material bedeckt ist, daß diese Abschirmung (2, 4) zur Vorderseite der Buchse (1) durch ein Plättchen verlängert wird, das aufweist:
- mindestens eine eine Feder bildende Zunge (22), um auf die Abschirmung (9a) des Steckers (7) bei dessen Einschieben zu drükken und einen galvanischen Kontakt zwischen den Abschirmungen des Steckers (7) und der Buchse (1) zu ermöglichen, und
- erste Befestigungsmittel (24), die dazu bestimmt sind, mit zweiten, komplementären Befestigungsmitteln (90a) zusammenzuwirken, die auf dem Stecker (7) vorgesehen sind, um den Stecker (7) nach seiner vollständigem Einführung in die Buchse (1) in dieser zu verriegeln.

2. Verbinder nach Anspruch 1, **dadurch gekennzeichnet, daß** die Abschirmung (2, 4) auf die Außenseite der Wand der Buchse (1) durch Befestigungsmittel eingeklinkt wird, die aus Endnasen (21) bestehen, welche sich in eine Nut (17) der Buchse (1) einfügen.

3. Verbinder nach Anspruch 2, **dadurch gekennzeichnet, daß** das die Abschirmung an der Vorderseite der Buchse (1) verlängernde Plättchen mehrere Zungen (22) aufweist, die durch schmale Schlitze getrennt sind, damit der Auflagebereich (26) im wesentlichen die Breite der Abschirmung (9a) des Steckers (7) bedeckt.

4. Verbinder nach Anspruch 3, **dadurch gekennzeichnet, daß** jede eine Feder bildende Zunge (22) mit einem V-förmigen Abschnitt versehen ist, wobei die Unterseite des V auf der Abschirmung (9a) des Stekkers (7) reibt.

5. Verbinder nach einem der Ansprüche 1 bis 4, **dadurch gekennzeichnet, daß** die Abschirmung aus einer Schichtung von zwei Platten (2, 4) besteht, die mit Befestigungsmitteln versehen sind, welche aus komplementären Ausschnitten (25, 41) bestehen, wobei eine der Platten (2) die Endnasen (21) und die andere (4) die umgebogenen Laschen (42) trägt, wobei die aus den Platten bestehende Einheit auf die Wand der Buchse (1) eingeklinkt wird.

6. Verbinder nach einem der Ansprüche 1 bis 5, **dadurch gekennzeichnet, daß** die zweiten Befestigungsmittel aus Öffnungen (90a) bestehen, die in die Abschirmung (9a) des Steckers (7) gebohrt sind, und die ersten Befestigungsmittel aus Widerhaken (24) bestehen, die sich in diese Öffnungen (90a) einklinken.

## Claims

1. Screened connector comprising a socket (1) and a plug (7) which are intended to be mated by inserting the plug (7) into the socket (1), the plug being covered on at least one of its walls with a screen (9a) made of electrically conducting material, **characterized in that** at least a first wall of the socket (1), corresponding to that of the plug (7), is covered with a screen (2, 4) made of electrically conducting material and **in that** this screen (2, 4) is extended towards the front of the socket (1) by a blade comprising:
- at least one tag (22) forming a spring, so as to bear on the screen (9a) of the plug (1) during insertion of the latter and allowing galvanic contact between the screen of the plug (7) and the screen of the socket (1); and
- first catching means (24) intended to cooperate with complementary catching means (90a) provided on the plug (7), in order to lock the plug (7) in the base (1) after the plug has been fully inserted.

2. Connector according to Claim 1, **characterized in that** the screen (2, 4) snap-fastens on the outside of the wall of the socket (1) by catching means consisting of terminal lugs (21) which fit into a groove (17) in the socket (1).

3. Connector according to Claim 2, **characterized in that** the blade extending the screen towards the front of the socket (1) comprises several tags (22) separated by narrow slots, so that the bearing region (26) covers substantially the width of the screen (9a) of the plug (7).

4. Connector according to Claim 3, **characterized in that** each spring-forming tag (22) is provided with a cross section in the form of a "V", the bottom of the "V" rubbing on the screen (9a) of the plug (7).

5. Connector according to any one of Claims 1 to 4, **characterized in that** the screen consists of a stack of two plates (2, 4) provided with catching means consisting of complementary barbs (25, 41), one (2) of the plates carrying the terminal lugs (21) and the other plate (4) carrying the bent-over tabs (42), the plates together snap-fastening on the wall of the socket (1).

6. Connector according to any one of Claims 1 to 5, **characterized in that** the second catching means consist of holes (90a) drilled in the screen (9a) of the plug (7) and the first catching means consist of barbs (24) that snap-fasten into these holes (90a).
